# EUROPÄISCHE PATENTSCHRIFT

(11) **EP 0 984 836 B1**
(45) Veröffentlichungstag und Bekanntmachung des Hinweises auf die Patenterteilung: **04.10.2001**
(21) Anmeldenummer: 98930741.8
(22) Anmeldetag: 28.05.1998
(51) Int. Cl.: B22D 11/04

(54) **STRANGGIESSVORRICHTUNG**
CONTINUOUS CASTING DEVICE
INSTALLATION DE COULEE CONTINUE

(30) Priorität: 30.05.1997 LU 90071
(43) Veröffentlichungstag der Anmeldung: 15.03.2000
(73) Patentinhaber: PAUL WURTH S.A., 1122 Luxembourg (LU)
(72) Erfinder: KAELL, Norbert, L-4625 Differdange (LU); ASSA, Charles, L-7423 Dondelange (LU); PETRY, Rudy, L-5372 Muensbach (LU); LONARDI, Emile, L-4945 Bascharage (LU)
(74) Vertreter: Schmitt, Armand
(86) Internationale Anmeldenummer: EP9803134
(87) Internationale Veröffentlichungsnummer: WO9853935

(56) Entgegenhaltungen:
- WO-A-95/03904
- WO-A-95/05910
- WO-A-97/26099
- DE-A- 19 547 780

## Beschreibung

Die Erfindung betrifft eine Stranggießvorrichtung. Sie betrifft insbesondere eine Stranggießvorrichtung mit integrierter Schwingvorrichtung.

Es ist bekannt beim Stranggießen von Metallen, insbesondere beim Stranggießen von Stahl, die Kokillen in Gießrichtung zu oszillieren, um ein Festkleben des Stranges an den gekühlten Innenwänden des Gießrohrs zu verhindern.

Eine klassische Schwingvorrichtung einer Stranggießvorrichtung umfaßt einen Hubtisch auf dem die Stranggießkokille als Einheit angeordnet ist. Diese Hubtische haben eine relativ große Masse und benötigen zudem recht viel Platz unterhalb der Kokille, wo dieser Platz nicht immer zur Verfügung steht.

In der internationalen Patentanmeldung WO 95/03904 wird eine Kokille beschrieben, welche ein feststehendes Gehäuse aufweist mit dem ein Gießrohr über zwei elastisch verformbare, ringförmige Dichtmembranen derart verbunden ist, daß es in dem Gehäuse entlang der Gießachse schwingen kann. Die ringförmigen Dichtmembranen dichten hierbei um das Gießrohr eine ringförmige Druckkammer für eine Kühlflüssigkeit ab. Das Gießrohr umfaßt an seinem oberen Ende seitliche Lagerzapfen mit denen es in einen Schwinghebel eingehängt ist. Letzterer ist um eine horizontale Achse im Gehäuse drehbar gelagert. Ein Hebelarm ist abgedichtet aus der Druckkammer herausgeführt und mit einem Hubzylinder verbunden der die Schwingungen erzeugt. Bei dieser Kokille ist die Masse der zu oszillierenden Teile und damit der Leistungsaufwand stark reduziert. Ein Nachteil dieser Kokille ist, daß das Auswechseln des Gießrohrs relativ aufwendig ist, da die ringförmigen Dichtmembranen erst demontiert werden müssen.

In der internationalen Patentanmeldung WO 95/05910 wird eine kompakte Schwingvorrichtung beschrieben, welche einen ringförmigen Hubzylinder aufweist, in den eine Kokille, bestehend aus einem Gießrohr und einem Kühlkasten, axial einhängbar ist. Zwecks Anschluß an einen Kühlwasserkreislauf ist der Kühlkasten der Kokille über flexible Rohrverbindungen mit feststehenden Anschlußstutzen verbunden.

Der vorliegenden Anmeldung liegt die Aufgabe zugrunde, eine Stranggießvorrichtung mit einer integrierten, kompakten Schwingvorrichtung zu schaffen, wobei die zu schwingende Stranggießkokille beim Auswechseln besonders einfach an einen Kühlkreislauf anschließbar sein soll. Diese Aufgabe wird durch eine Stranggießvorrichtung nach Anspruch 1 gelöst.

Eine erfindungsgemäße Stranggießvorrichtung umfaßt eine Tragstruktur, einen Schwinghebel der um eine erste Schwenkachse schwenkbar in dieser Tragstruktur gelagert ist, einen Antrieb der mit dem Schwinghebel verbunden ist, sowie eine Stranggießkokille die mit Kühlmedium beaufschlagbar ist. Ein Auflager zum Tragen der Kokille ist um eine zweite Achse schwenkbar im Schwinghebel gelagert. Mindestens ein Anschluß für ein Kühlmedium ist in das Auflager integriert. Die Kokille wird durch das Auflager getragen und ist lösbar mit dem mindestens einen Anschluß für das Kühlmedium verbunden, so daß sie mühelos als Einheit ein- und ausbaubar ist, wobei das schwenkbar montierte Auflager beim Ausbau der Kokille am Schwinghebel befestigt bleibt, und der in das Auflager integrierte Anschluß für das Kühlmedium folglich an einen externen Kühlkreislauf angeschlossen bleiben kann. Beim Auswechseln der Kokille braucht folglich keine flexible Rohrverbindung zwischen einem externen Kühlkreislauf und der schwenkbar aufgehängten Kokille gelöst und wieder hergestellt zu werden. Es ist weiterhin anzumerken, daß der Schwinghebel, mit schwingend gelagertem Auflager mit integriertem Anschluß für das Kühlmedium, eine äußerst kompakte Schwingvorrichtung darstellt.

In einer bevorzugten Ausführung der Stranggießvorrichtung sind erste Anschlußmittel in das schwenkbare Auflager und zweite Anschlußmittel in die Kokille integriert sind, wobei diese ersten und zweiten Anschlußmittel derart komplementär gestaltet sind, daß sie beim Aufsetzen der Kokille auf das schwenkbare Auflager zusammenwirken um einen abgedichteten Übergang für das Kühlmedium auszubilden. Der Anschluß der Kokille an einen externen Kühlkreislauf kann demnach ohne separat zu montierende Rohrleitungen, durch einfaches Aufsetzen der Kokille auf das schwenkbare Auflager erfolgen.

Das Auflager kann hierbei durch einen Kollektorring ausgebildet werden, der schwenkbar im Schwinghebel gelagert ist. In diesen Kollektorring wird die Kokille eingesetzt und mittels oberen und unteren Dichtmitteln relativ zum Kollektorring abgedichtet, so daß Kollektorring und Dichtmittel einen ringförmigen Kollektor um die Kokille ausbilden. In einer vorteilhaften Ausgestaltung umfassen diese Dichtmittel einen oberen und unteren Dichtflansch an der Kokille, wobei der obere Dichtflansch mittels einer ersten Dichtung auf einer oberen Dichtfläche des Kollektorrings aufliegt, und der untere Dichtflansch mittels einer zweiten Dichtung auf einer unteren Dichtfläche des Kollektorrings aufliegt, und wobei der obere Dichtflansch größer als der untere Dichtflansch ist. Hierdurch kann die Kokille problemlos von oben in den Kollektorring eingesetzt werden. Zwischen dem oberen und unteren Dichtflansch weist die Kokille vorteilhaft eine ringförmige Dichtrippe auf, die abgedichtet an einer Innenfläche des Kollektorrings anliegt, um im Anschlußkollektor eine Vorlaufkammer und eine Rücklaufkammer abzutrennen.

In einer alternativen Ausgestaltung umfaßt das Auflager eine erste Anschlußplatte in der mindesten ein Kühlmediumanschluß eine erste Einmündung ausbildet, die von einer ersten Dichtfläche umgeben ist. Eine zweite Anschlußplatte, mit mindestens einer zweiten Einmündung zum Ein- oder Ausleiten eines Kühlmediums, ist an der Kokille angeordnet. Wenn die Kokille in Betriebsstellung am Auflager aufliegt, liegen die beiden Einmündungen sich fluchtend gegenüber, und eine zweite Dichtfläche, welche die zweite Einmündung umgibt und komplementär zur ersten Einmündung ausgebildet ist, wird abgedichtet gegen die erste Dichtfläche gepreßt. Zumindest eine der beiden sich gegenüberliegen Dichtflächen wird hierbei vorteilhaft durch einen Ring ausgebildet, der axial gegen ein Federelement verschiebbar ist. Bei dieser Ausgestaltung wird ein einwandfreies Abdichten auch dann gewährleistet wenn mehr als eine Einmündung abzudichten sind. So können die erste Anschlußplatte am Auflager und die zweite Anschlußplatte an der Kokille zum Beispiel jeweils mindestens eine Einmündungen für einen Kühlmediumvorlauf und einen Kühlmediumrücklauf aufweisen.

Eine Kokille für die vorbeschriebene Stranggießvorrichtung weist vorteilhaft eine Auskragung auf, in welche die zweite Anschlußplatte integriert ist. Ein passendes Auflager kann dann zwei parallele Tragarme für die Kokille aufweisen, wobei die erste Anschlußplatte die beiden Tragarme derart verbindet, daß ein gabelförmiges Auflager für die Kokille ausgebildet wird.

Die aufeinanderliegenden ersten und zweiten Dichtflächen sind vorzugsweise im wesentlichen horizontal, so daß das Gewicht der Kokille und die Zugkraft am Strang zum Erzeugen einer Anpreßkraft zwischen den Dichtflächen beitragen.

Die Stranggießkokille liegt vorteilhaft mit ihrem oberen Ende auf dem schwenkbaren Auflager auf, wobei am unteren Ende der Stranggießkokille Führungsmittel angeordnet sind, mittels deren das untere Ende der Stranggießkokille in der Tragstruktur geführt ist. Diese Führungsmittel können zum Beispiel einen Führungsring oder ein Führungsgestänge umfassen.

Um eine besonders kompakte Bauweise zu erzielen, kann die zweite Schwenkachse durch Drehgelenke ausgebildet werden die zwischen der ersten Schwenkachse und dem Angriffspunkt des Antriebs am Schwinghebel angeordnet sind. Diese Drehgelenke können jedoch auch an einem Ende des Schwinghebel angeordnet sein.

In das schwenkbare Auflager integrierte Anschlüsse für das Kühlmedium können mittels Kompensatoren mit feststehenden Anschlüssen eines externen Kühlkreislaufes verbunden werden. Eine besonders lange Lebensdauer dieser Kompensatoren wird erzielt, wenn sie derart eingebaut werden, daß ihre Mittelachse im wesentlichen parallel zur Hubrichtung ist, was bei einer erfindungsgemäßen Vorrichtung besonders einfach zu bewerkstelligen ist.

In das schwenkbare Auflager integrierte Anschlüsse für das Kühlmedium können jedoch auch über Kanäle im Schwinghebel mit einem externen Kühlkreislauf verbunden werden. Hierbei können diese Kanäle jeweils über eine erste Drehgelenkverbindung, die koaxial zur ersten Schwenkachse angeordnet ist, mit einem feststehenden Anschlußstutzen an der Tragstruktur, und über zweite Drehgelenkverbindung, die koaxial zur zweiten Schwenkachse angeordnet ist, mit den Anschlüssen im Auflager verbunden werden.

Ist ein elektromagnetischer Rührer vorgesehen, so wird dieser vorzugsweise unmittelbar durch die Tragstruktur getragen. Der Antrieb des Schwinghebels umfaßt vorteilhaft einen Hydraulikzylinder, der sich mit einem Ende auf der Tragstruktur und mit dem anderen Ende am Schwinghebel abstützt.

Anhand der beigefügten schematischen Zeichnungen werden Ausführungsbeispiele der Erfindung erläutert.

### Es zeigen:

Figur 1: einen Längsschnitt durch eine erste Ausführung einer erfindungsgemäßen Stranggießvorrichtung;
Figur 2: einen Längsschnitt durch die Vorrichtung der Figur 1, wobei die wichtigsten Bestandteile der Vorrichtung separat gezeigt sind;
Figur 3: eine Draufsicht auf die Stranggießvorrichtung der Figur 1;
Figur 4: einen Längsschnitt durch eine zweite Ausführung einer erfindungsgemäßen Stranggießvorrichtung;
Figur 5: einen Längsschnitt durch die Vorrichtung der Figur 4, wobei die wichtigsten Bestandteile der Vorrichtung separat gezeichnet sind;
Figur 6: eine Seitenansicht der Stranggießvorrichtung nach Figur 4, wobei der Anschlußkasten der Kokille im Schnitt gezeichnet ist;
Figur 7: eine Draufsicht auf die Schwingvorrichtung der Stranggießvorrichtung nach Figur 4;
Figur 8: einen vergrößerten Ausschnitt aus der 4.

Die Figuren betreffen alle eine erfindungsgemäße Stranggießvorrichtung, wie sie zum Beispiel zum Stranggießen von Stahlsträngen eingesetzt werden kann.

Eine erste Ausgestaltung einer solchen Vorrichtung ist in den Figuren 1 bis 3 schematisch dargestellt und mit der Referenzzahl 10 bezeichnet. Sie besteht im wesentlichen aus einer kompakten Schwingvorrichtung 12 in die eine Stranggießkokille 14 (schraffiert gezeichnet) eingehängt ist. In Figur 1 und 3 ist diese Stranggießvorrichtung im betriebsbereiten Zustand gezeigt, das heißt, die Stranggießkokille 14 ist in die Schwingvorrichtung 12 eingesetzt, bzw. eingehängt. In Figur 2 sind die Hauptbestandteile der Vorrichtung 10 dagegen einzeln, vor dem Zusammensetzen gezeigt.

Die Schwingvorrichtung umfaßt eine Tragstruktur 16, mit einem Sockel 18 und einen Aufbau 19, wobei der Aufbau 19 an seinem oberen Ende zwei symmetrisch angeordnete Tragarme 20, 22 ausbildet (siehe insbesondere Figur 3). Ein zweiarmig ausgebildeter Schwinghebel 24 ist in den Tragarmen 20, 22 um eine horizontale Achse 25 schwenkbar gelagert. In Figur 3 erkennt man die beiden Hebelarme 26, 28, die jeweils an einem Ende über ein Drehlager 30, 32 mit einem der beiden Tragarme 20, 22 mechanisch verbunden sind. Am gegenüberliegenden Ende ist der Schwinghebel 24 mit einem Antrieb 34 verbunden, der eine Schwenkbewegung des Schwinghebels 24 um die Schwenkachse 25 erzeugt. Der Antrieb 34 ist vorteilhaft als Hydraulikzylinder ausgebildet, der zwischen dem Sockel 18 und einer Querverbindung 36 der beiden Hebelarme 26, 28 montiert ist.

In den zweiarmigen Schwinghebel 24 ist ein Auflager 38 für die Kokille 14 um eine horizontale Achse 39 schwenkbar gelagert (siehe Figur 3). Diese Schwenkachse 39, die im wesentlichen parallel zur Schwenkachse 25 ist, wird durch zwei Drehlager 40, 42 ausgebildet, die in den beiden Hebelarmen 26, 28 angeordnet sind. Wie man aus Figur 2 erkennt, umfaßt das schwenkbare Auflager 38 einen Kollektorring 41 in den die Kokille 14 abgedichtet eingesetzt wird. Mit der Referenzzahl 43 ist ein Anschlußkasten am Kollektorring 41 bezeichnet, der einen Anschlußstutzen 44 für eine Kühlmedium-Vorlaufleitung 46 und einen Anschlußstutzen 48 (siehe Figur 3) für eine Kühlmedium-Rücklaufleitung 50 aufweist. Axial-Kompensatoren 52 verbinden die mit dem Auflager 38 schwenkbaren Anschlußstutzen 44, bzw. 48, mit der feststehenden Kühlmedium-Vorlaufleitung 46, bzw. Kühlmedium-Rücklaufleitung 50. Man beachte, daß die Mittelachse der Kompensatoren 52 im wesentlichen parallel zur Schwenkbewegung der Kokille 14 ist, so daß sie im wesentlichen axiale Bewegungen aufnehmen müssen. Mit der Referenzzahl 54 ist ein Führungsring an der Tragstruktur 16 bezeichnet, in den das untere Ende der Kokille 14 eingesetzt wird (siehe Figur 1). Dieser Führungsring 54 legt beim Schwingen die Ausrichtung der vom schwenkbaren Auflager 38 getragenen Kokille 14 fest und nimmt ebenfalls die horizontalen Kräfte auf, die beim Stranggießen auf die Stranggießkokille 14 wirken. Mit der Referenzzahl 56 ist in Figur 1 und 2 ein elektromagnetischer Rührer 56 bezeichnet, der von der Tragstruktur 16 getragen wird und die Kokille ringförmig umgibt.

Der Aufbau der Kokille 14 wird anhand der Figur 2 näher beschrieben, in der Sie im demontierten Zustand gezeigt ist. Sie besteht im wesentlichen aus einem Gießrohr 58, das den eigentlichen Gießkanal 60 ausbildet, und einem Kühlkasten 62, der bei der montierten Kokille 14 das Gießrohr 58 auf seiner gesamten Länge umgibt. Der Kühlkasten 62 umfaßt im wesentlichen einen Außenmantel 64 und einen inneren Leitmantel 66, welcher in der montierten Kokille 14 zwischen Außenmantel 64 und Gießrohr 58 angeordnet ist. An seinem unteren Ende weist der Außenmantel 64 eine Bodenplatte 68 mit einer Öffnung 70 zum abgedichteten Einpassen des unteren Endes des Gießrohrs 58 auf (siehe auch Figur 1). An seinem oberen Ende weist der Außenmantel 64 einen Dichtflansch 72 auf, der abgedichtet auf einen unteren Dichtring 74 des Kollektorrings 41 aufsetzbar ist (siehe Figur 1). Der Leitmantel 66 ist mittels Stegen am Außenmantel 64 befestigt. Oberhalb des Dichtflansches 72, weist der Leitmantel 66 eine ringförmige Dichtrippe 78 auf, die in eine Öffnung 80 in einer Zwischenplatte 82 des Ringkollektors 40 abgedichtet einpaßbar ist (siehe Figur 1). Am oberen Ende des Gießrohrs 58 ist ein Dichtflansch 84 abgedichtet befestigt. Letzterer ist abgedichtet auf eine obere Dichtfläche 86 des Ringkollektors 40 aufsetzbar (siehe Figur 1).

Der Kühlkreislauf der Kokille 14 wird jetzt anhand der Figur 1 näher beschrieben. Das Kühlmedium, im Regelfall Kühlwasser, strömt aus der Vorlaufleitung 46 über den Vorlaufstutzen 44 in eine untenliegende Vorlaufkammer 88 im Anschlußkasten 43 des Ringkollektors 40 ein. Diese Vorlaufkammer 88 umgibt einen seitlichen Ringspalt 90, der zwischen dem unteren Dichtflansch 74 und der Dichtrippe 78 der Kokille 14 ausgebildet ist. Über diesen Ringspalt 90 tritt das Kühlmedium aus der Vorlaufkammer 88 des Auflagers 38 in die Kokille 14 ein. Hierin wird es in durch einen Ringkanal 92, zwischen Außenmantel 64 und Leitmantel 66, zum unteren Ende der Kokille 14 geleitet, wo es über einen Spalt zwischen Leitmantel 66 und Bodenplatte 68 in einen Ringkanal 94 zwischen dem Leitmantel 66 und dem Gießrohr 58 übertritt. Durch den Ringkanal 94 strömt das Kühlmedium zum oberen Ende der Kokille 14 zurück und kühlt hierbei das Gießrohr 58. Am oberen Ende der Kokille tritt das Kühlmedium durch einen seitlichen Ringspalt 96, zwischen der Dichtrippe 78 und dem oberen Dichtflansch 84 der Kokille 14, aus der Kokille 14 in eine Rücklaufkammer 98 ein, welche den Ringspalt 96 umgibt und sich in den Anschlußkasten 43 erstreckt. Über den Rücklaufstutzen 50, der in die obenliegende Rücklaufkammer 98 einmündet, strömt das Kühlmedium schlußendlich in die Rücklaufleitung 50 zurück.

Eine alternative Ausgestaltung der Erfindung wird anhand der Figuren 4 bis 8 beschrieben. Die Stranggießvorrichtung 110 besteht ebenfalls aus einer kompakten Schwingvorrichtung 112 und einer Stranggießkokille 114 (siehe Figur 5, in welcher die Hauptteile der Schwingvorrichtung separat gezeigt sind), die in die Schwingvorrichtung 112 eingesetzt wird (siehe Figur 4, in welcher die Schwingvorrichtung im betriebsbereiten Zustand gezeigt ist). Die Schwingvorrichtung 112 umfaßt eine Tragstruktur 116 mit einem Sockel 118. Am Sockel 118 ragt ein Paar symmetrisch zur Kokille 114 angeordnete Tragarme 120, 122 (siehe insbesondere Figur 6 und 7) empor. Ein zweiarmig ausgebildeter Schwinghebel 124, ist in den Tragarmen 120, 122 um eine horizontale Achse 125 schwenkbar gelagert. In Figur 7 erkennt man die beiden Hebelarme 126, 128, die jeweils in der Mitte über ein Drehlager 130, 132 mit einem der beiden Tragarme 120, 122 mechanisch verbunden sind. An einem Ende ist der Schwinghebel 124 mit einem Antrieb 134 verbunden, der eine Schwenkbewegung des Schwinghebels 124 um die Schwenkachse 125 erzeugt. Der Antrieb 134 ist vorteilhaft als Hydraulikzylinder ausgebildet, der zwischen dem Sockel 118 und einer Querverbindung 136 der beiden Hebelarme 126, 128 montiert ist.

Am anderen Ende des zweiarmigen Schwinghebels 124 ist ein Auflager 138 für die Kokille 114 um eine horizontale Achse 139 schwenkbar gelagert (siehe Figur 7). Das Auflager umfaßt eine Anschlußplatte 141 und zwei seitliche Tragarme 143, 145, wobei - wie aus Figur 7 ersichtlich - ein gabelförmiges Auflager für die Kokille 114 ausgebildet wird. Die Schwenkachse 139, die im wesentlichen parallel zur Schwenkachse 125 ist, wird durch zwei Drehlager 140, 142 ausgebildet, die jeweils einen der beiden Tragarme 143, 145 mit einem der beiden Hebelarme 126, 128 verbinden. In der Anschlußplatte 141 sind zwei Öffnungen 145, 147 für ein Kühlmedium angeordnet (siehe Figur 7). Die erste Öffnung 145 mündet, über eine weiter unten beschriebene Abdichtvorrichtung 149, in einen Anschlußstutzen 144 für eine Kühlmedium-Vorlaufleitung 146. Die zweite Öffnung 147 mündet, über eine gleichartige Abdichtvorrichtung 149, in einen Anschlußstutzen 148 (siehe Figur 6) für eine Kühlmedium-Rücklaufleitung 150. Ein Führungsring 154 an der Tragstruktur 116, entspricht dem vorbeschriebenen Führungsring 54. Die Referenzzahl 156 zeigt einen elektromagnetischen Rührer.

Wie die Kokille 14, besteht auch die Kokille 114 im wesentlichen aus einem Gießrohr 158 und einem Kühlkasten 162. Der Kühlkasten 162, mit seinem Außenmantel 164 und seinen Leitmantel 166, unterscheidet sich vom dem vorbeschriebenen Kühlkasten 62 im wesentlichen durch einen Anschlußkasten 167 an seinem oberen Ende. Der restliche Kühlkasten 162 ist dagegen baugleich mit dem Kühlkasten 62. Das in den Kühlkasten 162 eingesetzte Gießrohr 158 ist ebenfalls baugleich mit dem Gießrohr 58 der Vorrichtung 10. Ein am oberen Ende des Gießrohrs 158 befestigter Dichtflansch 184 wird abgedichtet wird bei der Vorrichtung 110 auf eine obere Dichtfläche 186 am Anschlußkasten 167 des Kühlkastens 162 aufgesetzt (siehe Figur 4).

Der Anschlußkasten 167 weist eine seitliche Auskragung 187 auf, welche nach unten durch eine Anschlußplatte 189, mit zwei Öffnungen 191, 193 für ein Kühlmedium, verschloßen ist. Wenn die Kokille 114 in Betriebsstellung auf dem Auflager 138 aufliegt (siehe Figur 4), liegen diese Öffnungen 191, 193 in der Anschlußplatte 189 fluchtend über den Öffnungen 145, 147 in der Anschlußplatte 141 des Auflagers 138, wobei komplementär ausgebildete Dichtflächen, welche die einzelnen Öffnungen 145, 147, 191, 193 jeweils umgeben, abgedichtet gegeneinander gepreßt werden.

Die Dichtflächen welche die Öffnungen 145, 147 in der Anschlußplatte 141 des Auflagers 138 umgeben werden hierbei vorteilhaft durch die bereits erwähnten Abdichtvorrichtungen 149 ausgebildet. Letztere werden anhand der Figur 8 näher beschrieben. Sie umfassen jeweils einen Ring 200, der axialverschiebbar in ein Buchse 202 eingesetzt ist, wobei ein Dichtring 204 den Ring 200 relativ zur Buchse 202 abdichtet. Die Buchse ist 202 ist an der Anschlußplatte 141 befestigt, und der Anschlußstutzen 144 (bzw. 148) ist abgedichtet an die Buchse 202 angeschlossen. In der Buchse 202 ist eine Feder 206 angeordnet die den Ring 200 in Richtung Anschlußplatte 141 drückt, wobei eine Schulterfläche 208 am Ring 200 eine Endstellung des Rings festlegt, bei der das vordere Ende des Rings 200 mit einer Dichtfläche 210 aus der Anschlußplatte 141 hervorragt. Beim Einsetzen der Kokille 114 in das Auflager 138, kommt die Anschlußplatte 189 der Kokille 114 also zuerst mit den Dichtflächen 210 der beiden Abdichtvorrichtungen 149 in Kontakt. Hierbei werden die Ringe 200 gegen die Federn 206 in ihre Buchsen 202 gedrückt, bis die Anschlußplatte 189 auf ihrem Sitz auf der Anschlußplatte 141 aufliegt. Die derart vorgespannten Federn 206 gewährleisten somit einen initialen Anpreßdruck der Dichtflächen 210 an die gegenüberliegenden Dichtflächen an der Anschlußplatte 189. Wird das Kühlsystem in Betrieb genommen, so durchströmt das unter Druck stehende Kühlmedium die Buchse 202. Es erzeugt hierbei einen zusätzlichen hydrostatischen Anpreßdruck, in dem es die hintere Stirnfläche 212 des Rings 200 mit Druck beaufschlagt.

Der Kühlkreislauf der Kokille 114 ist in der Figur 4, ähnlich wie in der Figur 1, mit Pfeilen angedeutet. Es wird darauf hingewiesen, daß der Kühlkreislauf der in die Schwingvorrichtung 112 eingehängten Kokille 114, im wesentlichen identisch mit dem Kühlkreislauf der in die Schwingvorrichtung 12 eingehängten Kokille 14 in der Figur 1.

Es bleibt anzumerken, daß in der Vorrichtung 110 die Kokille 114 seitlich in die Schwingvorrichtung 112 eingeführt werden kann. Zentriermittel, wie zum Beispiel Zentrierzapfen 220 und Zentrierlöcher 222, ermöglichen hierbei ein einfaches Zentrieren der Kokille auf dem Auflager 138. Selbstverständlich könnte der Schwinghebel 124 auch wie der Schwinghebel 24, d.h. mit endseitiger Schwenkachse, ausgebildet werden, was eine kompaktere Ausgestaltung der Vorrichtung 110 ermöglichen würde. Allerdings würde bei dieser alternativen Ausführung der endseitige Antrieb ein seitliches Einführen der Kokille 114 in die Schwingvorrichtung erschweren.

In der vorliegenden Beschreibung wurde die Erfindung beispielsweise mit einer Kokille 144, 114 mit Gießrohr beschrieben. Für den Fachmann ist es jedoch ersichtlich, daß die Erfindung auch mit Plattenkokillen ausgeführt werden kann.

## Patentansprüche

1. Stranggießvorrichtung umfassend:
eine Tragstruktur (16, 116),
einen Schwinghebel (24, 124) der um eine erste Schwenkachse schwenkbar in der Tragstruktur (16, 116) gelagert ist,
einen Antrieb (34, 134) der mit dem Schwinghebel (24, 124) verbunden ist, und
eine Stranggießkokille (14, 114) die mit einem Kühlmedium beaufschlagbar ist,
**gekennzeichnet durch** ein Auflager (38, 138) zum Tragen der Stranggießkokille (14, 114) das um eine zweite Schwenkachse schwenkbar im Schwinghebel (24, 124) gelagert ist, wobei mindestens ein Anschluß für das Kühlmedium in das schwenkbare Auflager (38, 138) integriert ist.

2. Stranggießvorrichtung nach Anspruch 1, **dadurch gekennzeichnet, daß** in das schwenkbare Auflager (38, 138) erste Anschlußmittel und in die Kokille (14, 114) zweite Anschlußmittel für das Kühlmedium integriert sind, wobei diese ersten und zweiten Anschlußmittel derart komplementär gestaltet sind, **daß** sie beim Aufsetzen der Kokille (14, 114) auf das schwenkbare Auflager (38, 138) zusammenwirken um einen abgedichteten Übergang für das Kühlmedium auszubilden.

3. Stranggießvorrichtung nach Anspruch 1 oder 2, **dadurch gekennzeichnet, daß** das schwenkbare Auflager (38) einen Kollektorring (40) umfaßt, wobei die Kokille (14, 114) in diesen Kollektorring (40) eingesetzt ist und mittels oberen und unteren Dichtmitteln relativ zum Kollektorring (40) abgedichtet ist, derart **daß** Kollektorring (40) und Dichtmittel einen ringförmigen Kollektor um die in den schwenkbaren Kollektorring (40) eingesetzte Kokille (14, 114) ausbilden.

4. Stranggießvorrichtung nach Anspruch 3, **dadurch gekennzeichnet, daß** die Dichtmittel einen oberen Dichtflansch (84) und einen unteren Dichtflansch (72) an der Kokille (14) umfassen, wobei der obere Dichtflansch (84) abgedichtet auf einer oberen Dichtfläche des Kollektorrings (40) aufliegt, und der untere Dichtflansch (72) abgedichtet auf einer unteren Dichtfläche des Kollektorrings aufliegt, und wobei der obere Dichtflansch (84) größer als der untere Dichtflansch (72) ist.

5. Stranggießvorrichtung nach Anspruch 4, **dadurch gekennzeichnet, daß** die Kokille (14) zwischen dem oberen und unteren Dichtflansch (84, 72) eine ringförmige Dichtrippe (78) aufweist, wobei diese Dichtrippe radial abgedichtet an einer Innenfläche des Kollektorrings (40) anliegt, so **daß** sie eine Vorlaufkammer (88) und eine Rücklaufkammer (98) abtrennt, die sich in einen Anschlußkasten (43) am Auflager (38) erstrecken.

6. Stranggießvorrichtung nach Anspruch 1 oder 2, **gekennzeichnet**
**durch** eine erste Anschlußplatte (141) am Auflager (138), in der mindesten ein Kühlmediumanschluß eine erste Einmündung (145, 147) ausbildet, die von einer ersten Dichtfläche (210) umgeben ist;
eine zweite Anschlußplatte an der Kokille (114) mit mindesten einer zweiten Einmündung (191, 193) zum Ein- oder Ausleiten eines Kühlmediums, die von einer zweiten Dichtfläche umgeben ist, die komplementär zur ersten Dichtfläche (210) ist;
wobei die beiden Einmündungen (145, 147, 191, 193) sich fluchtend gegenüberliegen und die zweite Dichtfläche abgedichtet gegen die erste Dichtfläche gepreßt wird, wenn die Kokille (114) in Betriebsstellung am Auflager (138) aufliegt.

7. Stranggießvorrichtung nach Anspruch 6, **dadurch gekennzeichnet, daß** eine der beiden Dichtflächen (210) durch einen Ring (200) ausgebildet wird, der axial gegen ein Federelement (206) verschiebbar ist.

8. Stranggießvorrichtung nach Anspruch 7, **dadurch gekennzeichnet, daß** am Ring eine Druckfläche (212) derart angeordnet ist, **daß** sie vom Kühlmedium beaufschlagt wird und eine Druckkraft erzeugt wird welche die beiden aufeinanderliegenden Dichtflächen gegeneinanderpreßt.

9. Stranggießvorrichtung nach einem der Ansprüche 6 bis 8, **dadurch gekennzeichnet, daß** die erste Anschlußplatte (141) am Auflager (138) und die zweite Anschlußplatte (189) an der Kokille (114) jeweils mindestens eine Einmündung für einen Kühlmediumvorlauf (146) und eine Einmündung für einen Kühlmediumrücklauf (150) aufweisen.

10. Stranggießvorrichtung nach Anspruch 9, **dadurch gekennzeichnet, daß** die Kokille (114) eine Auskragung aufweist in welche die zweite Anschlußplatte integriert ist.

11. Stranggießvorrichtung nach Anspruch 10, **dadurch gekennzeichnet, daß** das Auflager (38, 138) zwei parallele Tragarme (143, 145) für die Kokille (114) aufweist, wobei die erste Anschlußplatte (141) die beiden Tragarme derart verbindet, **daß** ein gabelförmiges Auflager (138) für die Kokille (114) ausgebildet wird.

12. Stranggießvorrichtung nach einem der Ansprüche 6 bis 11, **dadurch gekennzeichnet, daß** die aufeinanderliegenden ersten und zweiten Dichtflächen im wesentlichen horizontal sind.

13. Stranggießvorrichtung nach einem der Ansprüche 1 bis 12, **dadurch gekennzeichnet, daß** die Stranggießkokille (14, 114) mit ihrem oberen Ende auf dem Auflager (38, 138) aufliegt, wobei am unteren Ende der Stranggießkokille (14, 114) Führungsmittel angeordnet sind, mittels deren das untere Ende der Stranggießkokille (14, 114) in der Tragstruktur (16, 116) geführt ist.

14. Stranggießvorrichtung nach einem der Ansprüche 1 bis 13, **dadurch gekennzeichnet, daß** die zweite Schwenkachse (39) durch Drehgelenke (40, 42) ausgebildet wird die am Schwinghebel (24) zwischen der ersten Schwenkachse und dem Angriffspunkt des Antriebs (34) angeordnet sind.

15. Stranggießvorrichtung nach einem der Ansprüche 1 bis 14, **dadurch gekennzeichnet, daß** der Anschluß für das Kühlmedium, welcher in das schwenkbare Auflager (38, 138) integriert ist, mittels Kompensatoren (52) mit feststehenden Rohrleitungen verbunden ist, wobei die Mittelachse dieser Kompensatoren im wesentlichen parallel zur Hubrichtung ist.

16. Stranggießvorrichtung nach einem der Ansprüche 1 bis 15, **gekennzeichnet durch** mindestens einen Kanal für ein Kühlmedium am Schwinghebel (24, 124), mindestens eine erste Drehgelenkverbindung die koaxial zur ersten Schwenkachse (25, 125) angeordnet ist, mindestens eine zweite Drehgelenkverbindung die koaxial zur zweiten Schwenkachse (39, 139) angeordnet ist, wobei die erste Drehgelenkverbindung den Kanal mit einem feststehenden Anschlußstutzen und die zweite Drehgelenkverbindung den Kanal mit dem Anschluß für das Kühlmedium, welcher in das schwenkbare Auflager (38, 138) integriert ist, verbindet.

17. Stranggießvorrichtung nach einem der Ansprüche 1 bis 16, **gekennzeichnet, durch** einen elektromagnetischen Rührer der die Stranggießkokille (14, 114) ringförmig umgibt und unmittelbar **durch** die Tragstrucktur getragen wird.

18. Stranggießvorrichtung nach einem der Ansprüche 1 bis 17, **dadurch gekennzeichnet, daß** der Antrieb (34, 134) des Schwinghebels (24, 124) einen Hydraulikzylinder umfaßt.

## Claims

1. Continuous casting equipment comprising
a supporting structure (16, 116),
an oscillating lever (24, 124), which is pivoted about a first swivelling axis in the supporting structure (16, 116),
a drive (34, 134) connected to the oscillating lever (24, 124), and
a continuous casting mould (14, 114), to which a cooling medium can be fed,
**characterised by** a bearing (38, 138) for supporting the continuous casting mould (14, 114), which is pivoted about a second swivelling axis in the oscillating lever (24, 124), at least one connection for the cooling medium being integrated in the swivelling bearing (38, 138).

2. Continuous casting equipment according to claim 1, **characterised by** the integration of first connection means for the cooling medium in the swivelling bearing (38, 138) and second connection means in the mould (14, 114), these first and second connection means being of complementary design in such a way that they interact to form a sealed transition for the cooling medium when the mould (14, 114) is placed on the swivelling bearing (38, 138).

3. Continuous casting equipment according to claim 1 or 2, **characterised in that** the swivelling bearing (38) comprises a collector ring (40), the mould (14, 114) being inserted into this collector ring (40) and sealed by top and bottom sealing means in relation to the collector ring (40) in such a way that the collector ring (40) and the sealing means form an annular collector around the mould (14, 114) inserted in the swivelling collector ring (40).

4. Continuous casting equipment according to claim 3, **characterised in that** the sealing means comprise a top sealing flange (84) and a bottom sealing flange (72) on the mould (14), the top sealing flange (84) resting with a seal on a top sealing face of the collector ring (40) and the bottom sealing flange (72) with a seal on a bottom sealing face of the collector ring, the top sealing flange (84) being larger than the bottom sealing flange (72).

5. Continuous casting equipment according to claim 4, **characterised in that** the mould (14) has an annular sealing rib (78) between the top and bottom sealing flange (84, 72), this sealing rib resting with a radial seal on an inner face of the collector ring (40), so that it separates a feed chamber (88) and a return chamber (98), which extend into a connection box (43) on the bearing (38).

6. Continuous casting equipment according to claim 1 or 2, **characterised by**:
a first connection plate (141) on the bearing (138), in which at least one cooling medium connection forms a first opening (145, 147), which is enclosed by a first sealing face (210);
a second connection plate on the mould (114) with at least one second opening (191, 193) for feed or return of a cooling medium, which is enclosed by a second sealing face complementary to the first sealing face (210);
the two openings (145, 147, 191, 193) being aligned with each other and the second sealing face pressed with a seal against the first sealing face, when the mould (114) rests in operating position on the bearing (138).

7. Continuous casting equipment according to claim 6, **characterised in that** one of the two sealing faces (210) is formed by a ring (200), which is axially movable against a spring element (206).

8. Continuous casting equipment according to claim 7, **characterised in that** a pressure area (212) is arranged on the ring in such a way that it receives the cooling medium and a compressive force is generated, which presses the two sealing faces resting on each other together.

9. Continuous casting equipment according to one of claims 6 to 8, **characterised in that** the first connection plate (141) on the bearing (138) and the second connection plate (189) on the mould (114) each have at least one opening for a cooling medium feed pipe (146) and one opening for a cooling medium return pipe (150).

10. Continuous casting equipment according to claim 9, **characterised in that** the mould (114) has a projection, into which the second connection plate is integrated.

11. Continuous casting equipment according to claim 10, **characterised in that** the bearing (38, 138) has two parallel supporting arms (143, 145) for the mould (114), the first connection plate (141) connecting the two supporting arms in such a way that a forked bearing (138) for the mould (114) is formed.

12. Continuous casting equipment according to one of claims 6 to 11, **characterised in that** the first and second sealing faces resting on each other are essentially horizontal.

13. Continuous casting equipment according to one of claims 1 to 12, **characterised in that** the continuous casting mould (14, 114) rests with its top end on the bearing (38, 138), wherein guide means, which guide the bottom end of the continuous casting mould (14, 114) in the supporting structure (16, 116), are arranged on the bottom end of the continuous casting mould (14, 114).

14. Continuous casting equipment according to one of claims 1 to 13, **characterised in that** the second swivelling axis (39) is formed by pivot joints (40, 42), which are arranged on the oscillating lever (24) between the first swivelling axis and the point of application of the drive (34).

15. Continuous casting equipment according to one of claims 1 to 14, **characterised in that** the connection for the cooling medium, which is integrated in the swivelling bearing (38, 138), is connected by compensators (52) to fixed pipes, the central axis of these compensators being essentially parallel with the stroke direction.

16. Continuous casting equipment according to one of claims 1 to 15, **characterised by** at least one duct for a cooling medium on the oscillating lever (24, 124), at least one first pivot joint connection, which is arranged coaxially with the first swivelling axis (25, 125), at least one second pivot joint, which is arranged coaxially with the second swivelling axis (39, 139), the first pivot joint connection linking the duct to a fixed connection piece and the second pivot joint connection linking the duct to the connection for the cooling medium, which is integrated in the swivelling bearing (38, 138).

17. Continuous casting equipment according to one of claims 1 to 16, **characterised by** an electromagnetic agitator, which encloses the continuous casting mould (14, 114) and is supported directly by the supporting structure.

18. Continuous casting equipment according to one of claims 1 to 17, **characterised in that** the drive (34, 134) of the oscillating lever (24, 124) comprises a hydraulic cylinder.

## Revendications

1. Installation de coulée continue comprenant :
une structure-support (16, 116),
un levier oscillant (24, 124) mobile autour d'un premier axe de pivotement dans la structure-support (16, 116),
une commande (34, 134) reliée au levier oscillant (24, 124), et
une lingotière de coulée continue (14, 114) pouvant être alimentée par un fluide réfrigérant,
**caractérisée par** un support (38, 138) servant à soutenir la lingotière de coulée continue (14, 114), qui est mobile autour d'un deuxième axe de pivotement dans le levier oscillant (24, 124), dans ledit support pivotant (38, 138) étant intégré au moins un raccordement pour le fluide réfrigérant.

2. Installation de coulée continue selon la revendication 1, **caractérisée en ce que** dans le support pivotant (38, 138) sont intégrés des premiers moyens de raccordement et dans la lingotière (14, 114) des deuxièmes moyens de raccordement pour le fluide réfrigérant, ces premiers et deuxièmes moyens de raccordement étant complémentaires, de telle sorte qu'ils coopèrent lors de la mise en place de la lingotière (14, 114) sur le support pivotant (38, 138) afin de former un passage étanche pour le fluide réfrigérant.

3. Installation de coulée continue selon la revendication 1 ou 2, **caractérisée en ce que** le support pivotant (38) comprend une bague de collecteur (40), la lingotière (14, 114) étant placée dans cette bague de collecteur (40) et rendue étanche par rapport à ladite bague de collecteur (40) par des moyens d'étanchéité supérieurs et inférieurs, de telle sorte que la bague de collecteur (40) et les moyens d'étanchéité forment un collecteur en forme de bague autour de la lingotière (14, 114) placée dans la bague de collecteur (40) pivotante.

4. Installation de coulée continue selon la revendication 3, **caractérisée en ce que** les moyens d'étanchéité comprennent une bride d'étanchéité supérieure (84) et une bride d'étanchéité inférieure (72) au niveau de la lingotière (14), la bride d'étanchéité supérieure (84) reposant de manière étanche sur une surface d'étanchéité supérieure de la bague de collecteur (40) et la bride d'étanchéité inférieure (72) reposant de manière étanche sur une surface d'étanchéité inférieure de la bague de collecteur, et la bride d'étanchéité supérieure (84) étant plus grande que la bride d'étanchéité inférieure (72).

5. Installation de coulée continue selon la revendication 4, **caractérisée en ce que** la lingotière (14) comprend une nervure d'étanchéité (78) entre les brides d'étanchéité supérieure et inférieure (84, 72), cette nervure d'étanchéité adhérant à une paroi interne de la bague de collecteur (40) de façon à assurer une étanchéité radiale, de telle sorte qu'elle sépare une chambre aller (88) et une chambre retour (98) s'étendant dans une boîte de raccordement (43) au niveau du support (38).

6. Installation de coulée continue selon la revendication 1 ou 2, **caractérisée**
**par** une première plaque de raccordement (141) au niveau du support (138), dans laquelle au moins un raccordement de fluide réfrigérant forme une ouverture (145, 147) entourée d'une première surface d'étanchéité (210) ;
par une deuxième plaque de raccordement au niveau de la lingotière (114), avec au moins une deuxième ouverture (191, 193) pour faire entrer ou sortir un fluide réfrigérant, qui est entourée d'une deuxième surface d'étanchéité complémentaire à la première surface d'étanchéité (210);
les deux ouvertures (145, 147, 191, 193) étant opposées en alignement et la deuxième surface d'étanchéité étant serrée de manière étanche contre la première surface d'étanchéité lorsque la lingotière (114), en position opérative, repose sur le support (138).

7. Installation de coulée continue selon la revendication 6, **caractérisée en ce que** l'une des deux surfaces d'étanchéité (210) est formée par une bague (200) déplaçable axialement contre un élément à ressort (206).

8. Installation de coulée continue selon la revendication 7, **caractérisée en ce qu'**une surface de pression (212) est agencée sur la bague, de telle sorte qu'elle est sollicitée par le fluide réfrigérant et qu'une force de pression est générée laquelle serre les deux surfaces d'étanchéité superposées l'une contre l'autre.

9. Installation de coulée continue selon l'une des revendications 6 à 8, **caractérisée en ce que** la première plaque de raccordement (141) au niveau du support (138) et la deuxième plaque de raccordement (189) au niveau de la lingotière (114) comprennent chacune au moins une ouverture pour un aller de fluide réfrigérant (146) et une ouverture pour un retour de fluide réfrigérant (150).

10. Installation de coulée continue selon la revendication 9, **caractérisée en ce que** la lingotière (114) présente un porte-à-faux dans lequel la deuxième plaque de raccordement est intégrée.

11. Installation de coulée continue selon la revendication 10, **caractérisée en ce que** le support (38, 138) comprend deux bras (143, 145) parallèles pour la lingotière (114), la première plaque de raccordement (141) reliant lesdits deux bras de manière à former un support (138) en forme de fourche pour la lingotière (114).

12. Installation de coulée continue selon l'une des revendications 6 à 11, **caractérisée en ce que** les premières et deuxièmes surfaces d'étanchéité superposées sont essentiellement horizontales.

13. Installation de coulée continue selon l'une des revendications 1 à 12, **caractérisée en ce que** la lingotière de coulée continue (14, 114) repose avec son extrémité supérieure sur le support (38, 138), à l'extrémité inférieure de la lingotière de coulée continue (14, 114) étant placés des moyens de guidage au moyen desquels l'extrémité inférieure de la lingotière de coulée continue (14, 114) est guidée dans la structure-support (16, 116).

14. Installation de coulée continue selon l'une des revendications 1 à 13, **caractérisée en ce que** le deuxième axe de pivotement (39) est formé par des articulations tournantes (40, 42) placées sur le levier oscillant (24) entre le premier axe de pivotement et le point d'attaque de la commande (34).

15. Installation de coulée continue selon l'une des revendications 1 à 14, **caractérisée en ce que** le raccordement pour le fluide réfrigérant, lequel est intégré dans le support pivotant (38, 138), est relié à une tuyauterie fixe au moyen de compensateurs (52), l'axe médian de ces compensateurs étant essentiellement parallèle au sens de levage.

16. Installation de coulée continue selon l'une des revendications 1 à 15, **caractérisée par** au moins un canal pour un fluide réfrigérant au niveau du levier oscillant (24, 124), au moins un premier joint tournant placé coaxialement au premier axe de pivotement (25, 125), au moins un deuxième joint tournant placé coaxialement au deuxième axe de pivotement (39, 139), le premier joint tournant reliant le canal à un raccord fixe et le deuxième joint tournant reliant le canal au raccordement pour le fluide réfrigérant, lequel est intégré dans le support pivotant (38, 138).

17. Installation de coulée continue selon l'une des revendications 1 à 16, **caractérisée par** un agitateur électromagnétique, qui entoure la lingotière de coulée continue (14, 114) à la manière d'un anneau et qui est soutenu directement par la structure-support.

18. Installation de coulée continue selon l'une des revendications 1 à 17, **caractérisée en ce que** la commande (34, 134) du levier oscillant (24, 124) comprend un vérin hydraulique.
